# EUROPÄISCHE PATENTSCHRIFT

(11) **EP 1 109 998 B1**
(45) Veröffentlichungstag und Bekanntmachung des Hinweises auf die Patenterteilung: **10.08.2005**
(21) Anmeldenummer: 00952881.1
(22) Anmeldetag: 01.07.2000
(51) Int. Cl.: F02M 61/08, F02M 61/20, F02M 61/04

(54) **KRAFTSTOFFEINSPRITZVENTIL**
FUEL INJECTION VALVE
SOUPAPE D'INJECTION DE CARBURANT

(30) Priorität: 02.07.1999 DE 19930641
(43) Veröffentlichungstag der Anmeldung: 27.06.2001
(73) Patentinhaber: ROBERT BOSCH GMBH, 70442 Stuttgart (DE)
(72) Erfinder: POTZ, Detlev, D-70193 Stuttgart (DE); LEWENTZ, Günter, D-93055 Regensburg (DE); GORDON, Uwe, D-71706 Markgröningen (DE)
(86) Internationale Anmeldenummer: PCT/DE2000/002148
(87) Internationale Veröffentlichungsnummer: WO 2001/002717

(56) Entgegenhaltungen:
- DE-A- 19 618 698
- DE-A- 19 642 440
- GB-A- 2 339 451

## Beschreibung

### Stand der Technik

Die Erfindung betrifft ein Kraftstoffeinspritzventil für Brennkraftmaschinen, mit einem in einer Bohrung eines Ventilkörpers entgegen der Kraft einer Schließfeder axial nach außen verschiebbaren Ventilglied, das an seinem brennraumseitigen Ende einen aus der Bohrung ragenden, ein Ventilschließglied bildenden Schließkopf aufweist, der auf seiner dem Ventilkörper zugewandten Seite eine Ventildichtfläche aufweist, mit der er mit einer an der brennraumseitigen Stirnseite des Ventilkörpers angeordneten Ventilsitzfläche zusammenwirkt, und mit wenigstens einer von einem Druckraum ausgehenden Einspritzöffnung am Schließkopf, deren Austrittsöffnung in Schließstellung des Ventilgliedes vom Ventilkörper abgedeckt und beim nach außen gerichteten Öffnungshub freigegeben wird.

Ein derartiges Kraftstoffeinspritzventil mit einer sog. A-Düse, also einer nach außen, zum Brennraum hin öffnenden Düse, ist aus der DE 196 18 698 A1 und der DE 196 42 440 A1 bekannt. Bei diesen Kraftstoffeinspritzventilen wird immer der Öffnungshub des Ventilglieds gedämpft. Bei manchen Ausführungsbeispielen wird zusätzlich auch die Schließbewegung des Ventilglieds gedämpft.

Systembedingt wird das Ventilglied bei Beendigung der Einspritzung in der Schließbewegung auf Zug beansprucht. Während der Schließbewegung wirken, bedingt durch die Schließfeder und den Brennraumgasdruck, hohe Schließkräfte. Die hohen Schließkräfte können zu Beschädigungen der betroffenen Bauteile führen.

Aufgabe der Erfindung ist es, ein Kraftstoffeinspritzventil mit einer erhöhten Lebensdauer bereitzustellen. Insbesondere sollen die in der Schließbewegung auftretenden Kräfte reduziert werden.

Die Aufgabe ist bei einem Kraftstoffeinspritzventil für Brennkraftmaschinen nach dem Oberbegriff des Anspruchs 1 dadurch gelöst, dass die hydraulische Schließdämpfungseinrichtung einen Dämpferkolben und eine Sackbohrung in einem Ventilhaltekörper umfasst, dass die Längsachse der eine Sackbohrung mit der Längsachse des Ventilgliedes zusammenfällt, dass der Dämpferkolben in der Sackbohrung hin- und herbewegbar geführt ist und dass das brennraumferne Ende des Ventilgliedes an der Stirnseite des Dämpferkolbens anliegt.

Die in der Schließbewegung auftretenden hohen Schließkräfte führen zu hohen Ventilgliedgeschwindigkeiten. Beim Auftreffen der Ventildichtfläche auf die "steife" Ventilsitzfläche werden die bewegten Massen schlagartig verzögert. Die hohen negativen Beschleunigungswerte und die Trägheit der bewegten Massen führen zu sehr großen Zugkräften in dem Ventilglied. Die Zugkräfte können zu einem Bruch des Ventilgliedes führen. Durch die hydraulische Schließdämpfungseinrichtung wird die Zugbelastung in dem Ventilglied erheblich reduziert, da durch die Dämpfung der Ventilgliedgeschwindigkeit der Impuls und somit der beim Auftreffen der Ventildichtfläche auf die Ventilsitzfläche auftretende Stoß reduziert werden. Somit wird die im Betrieb auftretende Belastung für den ganzen Ventilsitz geringer. Außerdem kann es bei Betriebspunkten mit hoher Ventilgliedschließgeschwindigkeit zu einem sog. Prellen des Ventilgliedes an der Ventilsitzfläche kommen, d.h. es kommt zu einem kurzzeitigen Wiederöffnen des Ventilgliedes. Dieses Wiederöffnen bei Spritzende ist für die Abgasemissionen sehr schädlich. Durch die Dämpfung der Ventilgliedbewegung kurz vor Schließende kann die Prellerneigung deutlich verringert werden.

Da beim Öffnungshub keine Wirkverbindung zwischen dem Dämpferkolben und dem Ventilglied bei dem erfindungsgemäßen Einspritzventil vorliegt, entfaltet der Dämpferkolben seine Dämpfungswirkung nur in der Schließbewegung des Ventilgliedes. Dadurch wird die Öffnungsbewegung des Ventilglieds nicht von der Dämpfungseinrichtung verzögert und auch sonst nicht beeinflußt.

Eine weitere besondere Ausführungsart der Erfindung ist dadurch gekennzeichnet, dass die Führung des Kolbens in dem Ventilhaltekörper paarungsgeschliffen ist, um eine dichtende Führung des Kolbens zu gewährleisten. Dadurch wird sichergestellt, dass sich der hydraulische Druck zur Dämpfung der Bewegung vor dem Schließkolben aufbaut.

Eine weitere besondere Ausführungsart der Erfindung ist dadurch gekennzeichnet, dass der Kolben durch eine in der Sackbohrung angeordnete Rückstellfeder vorgespannt ist. Dadurch wird erreicht, dass der Kolben beim Öffnen und Schließen der Ventilgliedbewegung folgt.

Eine weitere besondere Ausführungsart der Erfindung ist dadurch gekennzeichnet, dass die Sackbohrung mit Hydraulikflüssigkeit, insbesondere Öl, befüllt ist. Das Flüssigkeitsvolumen wird komprimiert, wenn der Kolben bei der Schließbewegung des Ventilgliedes entgegen der Rückstellfederkraft in die Sackbohrung geschoben wird. Dadurch wird die Schließbewegung des Ventilglieds deutlich abgebremst.

Eine weitere besondere Ausführungsart der Erfindung ist dadurch gekennzeichnet, dass der Innenraum der Sackbohrung über eine Drossel mit einem Entlastungsraum in Verbindung steht. Dadurch wird verhindert, dass die Schließgeschwindigkeit des Ventilgliedes auf Null reduziert wird und das Ventilglied möglicherweise nicht vollständig schließt.

Weitere besondere Ausführungsarten der Erfindung sind dadurch gekennzeichnet, dass die Drossel von einer Drosselbohrung in dem Ventilhaltekörper gebildet ist, oder dass die Drossel durch Flächenanschliffe an dem Kolben gebildet ist. Durch die Form und Größe der möglichen Drosselquerschnitte kann mit der hydraulischen Schließdämpfungseinrichtung eine bestimmte Schließcharakteristik erzeugt werden. Am Anfang des Schließvorgangs soll die Dämpfung gering sein, damit die Schließbewegung zu diesem Zeitpunkt nicht verlangsamt wird. Gegen Ende der Schließbewegung soll die Dämpfung deutlich zunehmen, um die Geschwindigkeit mit der die Ventildichtfläche auf die Ventilsitzfläche trifft, spürbar zu reduzieren.

Weitere Vorteile, Merkmale und Einzelheiten der Erfindung ergeben sich aus der nachfolgenden Beschreibung, in der unter Bezugnahme auf die Zeichnung zwei Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein.

In der Zeichnung zeigen:
- Figur 1: ein erstes Ausführungsbeispiel im Längsschnitt durch das Einspritzventil; und
- Figur 2: ein zweites Ausführungsbeispiel im Längsschnitt durch das Einspritzventil.

Das in Figur 1 im Längsschnitt dargestellte erste Ausführungsbeispiel des erfindungsgemäßen Kraftstoffeinspritzventils weist einen Ventilkörper 1 auf, der mit seinem unteren freien Ende in den Brennraum der zu versorgenden Brennkraftmaschine ragt. Mit seiner oberen brennraumfernen Stirnfläche 3 ist der Ventilkörper 1 mittels einer Spannmutter 5 axial gegen einen Ventilhaltekörper 7 vorgespannt. Der Ventilkörper 1 weist eine axiale Durchgangsbohrung 9 auf, in der ein kolbenförmiges Ventilglied 11 axial verschiebbar geführt ist. Das Ventilglied 11 weist an seinem brennraumseitigen unteren Ende einen aus der Bohrung 9 ragenden, ein Ventilschließglied bildenden Schließkopf 13 auf. Der Schließkopf 13 weist auf seiner dem Ventilkörper 1 zugewandten Seite eine Ventildichtfläche 15 auf, mit der er mit einer an der brennraumseitigen Stirnseite des Ventilkörpers 1 angeordneten Ventilsitzfläche 17 zusammenwirkt..

Zwischen dem Ventilglied 11 und der Wand der Bohrung 9 ist ein ringförmiger Druckraum 19 ausgebildet. Der Druckraum 19 ist brennraumseitig von einer eine Ringschulter 21 bildenden Durchmessererweiterung des Ventilglieds 11 begrenzt, die in den Schließkopf 13 übergeht. Dabei führen von der Ringschulter 21 (nicht dargestellte) Einspritzöffnungen ab, die zunächst als Längsbohrung ausgebildet sind, von denen dann in Höhe des Schließkopfes 13 Querbohrungen abführen. Die Austrittsöffnungen der Einspritzöffnungen an der Wand des Ventilgliedes 11 sind dabei so angeordnet, dass sie in Schließstellung des Ventilgliedes 11 von der Bohrungswand 9 des Ventilkörpers 1 abgedeckt sind und erst beim nach außen gerichteten Öffnungshub des Ventilgliedes 11 durch Austauchen aus der Bohrung 9 aufgesteuert werden.

Das Ventilglied 11 ragt mit seinem Schaft 27 in einen im Haltekörper 7 vorgesehenen Federraum 29. Zur Gewährleistung einer dichten Anlage des Ventilgliedes 11 am Ventilsitz 17 bei geschlossenem Einspritzventil und für eine Rückstellbewegung des Ventilgliedes 11 ist eine Schließfeder 31 gegen einen am Ventilgliedschaft 27 ausgebildeten Ringabsatz 33 vorgespannt. Die Kraftstoffzufuhr in den Druckraum 19 des Einspritzventils erfolgt über eine von einer Hochdruckquelle ausgehende Druckleitung 20.

Auf der dem Brennraum abgewandten Seite des Ringabsatzes 33 ist ein freies Ende 35 des Ventilgliedschaftes 27 ausgebildet. Das Ventilgliedschaftsende 35 befindet sich in Anlage gegen einen Dämpferkolben 37. Der Dämpferkolben 37 ist hin- und herbewegbar in einer Sackbohrung 39 aufgenommen. Der Dämpferkolben 37 begrenzt in der Sackbohrung 39 einen Dämpfungsraum 41. Der Dämpfungsraum 41 steht über eine Drosselbohrung 43 mit einer Rücklaufleitung 45 in Verbindung. Die Rücklaufleitung 45 wiederum steht mit einem (nicht dargestellten). Entlastungsraum in Verbindung. Außerdem ist in dem Dämpfungsraum 41 eine Rückstellfeder 47 angeordnet. Die Rückstellfeder 47 ist gegen den Dämpfungskolben 37 vorgespannt.

Das in Figur 2 dargestellte zweite Ausführungsbeispiel der Erfindung ähnelt dem in Figur 1 dargestellten ersten Ausführungsbeispiel. Der Einfachheit halber werden deshalb zur Bezeichnung gleicher Teile dieselben Bezugszeichen verwendet. Um Wiederholungen zu vermeiden, wird zudem auf die vorstehende Beschreibung des ersten Ausführungsbeispiels verwiesen. Im Folgenden wird nur auf die Unterschiede zwischen den beiden Ausführungsbeispielen eingegangen.

Bei dem in Figur 2 dargestellten zweiten Ausführungsbeispiel der Erfindung wird die Drosselwirkung nicht durch eine Drosselbohrung, sondern durch einen am Dämpfungskolben 37 ausgebildeten Drosselquerschnitt 49 erreicht. D.h., der Dämpfungsraum 41 ist über den Drosselquerschnitt 49 mit der Rücklaufleitung 45 verbunden, die wiederum mit dem (nicht dargestellten) Entlastungsraum in Verbindung steht.

Beiden Ausführungsbeispielen ist gemeinsam, dass die Schließbewegung des Ventilgliedes 11 gedämpft wird. Durch die in Figur 2 beispielhaft dargestellte gestufte Ausbildung des Drosselquerschnitts kann der Bewegungsverlauf des Ventilgliedes 11 beim Einspritzen gesteuert werden.

## Patentansprüche

1. Kraftstoffeinspritzventil für Brennkraftmaschinen, mit einem in einer Bohrung (9) eines Ventilkörpers (1) entgegen der Kraft einer Schließfeder (31) axial nach außen verschiebbaren Ventilglied (11), das an seinem brennraumseitigen Ende einen aus der Bohrung ragenden, ein Ventilschließglied bildenden Schließkopf (13) aufweist, der auf seiner dem Ventilkörper (1) zugewandten Seite eine Ventildichtfläche (15) aufweist, mit der er mit einer an der brennraumseitigen Stirnseite des Ventilkörpers (1) angeordneten Ventilsitzfläche (17) zusammenwirkt, und mit wenigstens einer von einem Druckraum (19) ausgehenden Einspritzöffnung am Schließkopf, deren Austrittsöffnung in Schließstellung des Ventilgliedes (11) vom Ventilkörper (1) abgedeckt und beim nach außen gerichteten Öffnungshub freigegeben wird, und mit einer hydraulischen Schließdämpfungseinrichtung, **dadurch gekennzeichnet, dass** die hydraulische Schließdämpfungseinrichtung (37, 39, 41, 43, 45, 47, 49) einen Dämpferkolben (37) und eine Sackbohrung (39) in einem Ventilhaltekörper (7) umfasst, dass die Längsachse der Sackbohrung (39) mit der Längsachse des Ventilgliedes (11) zusammenfällt, dass der Dämpferkolben (37) in der Sackbohrung (39) hin- und herbewegbar geführt ist und dass das brennraumferne Ende (35) des Ventilgliedes (11) an der Stirnseite des Dämpferkolbens (37) anliegt.

2. Kraftstoffeinspritzventil nach Anspruch 1, **dadurch gekennzeichnet, dass** die Führung des Kolbens (37) in dem Ventilhaltekörper (7) paarungsgeschliffen ist.

3. Kraftstoffeinspritzventil nach Anspruch 1 oder 2, **dadurch gekennzeichnet, dass** der Dämpferkolben (37) durch eine in der Sackbohrung (39) angeordnete Rückstellfeder (47) vorgespannt ist.

4. Kraftstoffeinspritzventil nach einem der vorhergehenden Ansprüche, **dadurch gekennzeichnet, dass** die Sackbohrung (39) mit Hydraulikflüssigkeit, insbesondere Öl, gefüllt ist.

5. Kraftstoffeinspritzventil nach einem der vorhergehenden Ansprüche, **dadurch gekennzeichnet, dass** der Innenraum der Sackbohrung (39) über eine Drossel (43, 49) mit einem Entlastungsraum in Verbindung steht.

6. Kraftstoffeinspritzventil nach Anspruch 5, **dadurch gekennzeichnet, dass** die Drossel von einer Drosselbohrung (39) in dem Ventilhaltekörper (7) gebildet ist.

7. Kraftstoffeinspritzventil nach Anspruch 5, **dadurch gekennzeichnet, dass** die Drossel durch Flächenanschliffe (49) an dem Kolben (37) gebildet ist.

## Claims

1. Fuel injection valve for internal combustion engines, with a valve member (11) which is displaceable axially outwards, counter to the force of a closing spring (31), in a bore (9) of a valve body (1) and which, at its end located on the combustion-space side, has a closing head (13) which projects out of the bore and forms a valve-closing member and which, on its side facing the valve body (1), has a valve-sealing surface (15), by means of which the said closing head cooperates with a valve-seat surface (17) arranged on that end face of the valve body (1) which is located on the combustion-space side, and with, on the closing head, at least one injection orifice which emanates from a pressure space (19) and the outlet orifice of which is covered by the valve body (1) in the closing position of the valve member (11) and is released during the outwardly directed opening stroke, and with a hydraulic closure damping device, **characterized in that** the hydraulic closure damping device (37, 39, 41, 43, 45, 47, 49) comprises a damper piston (37) and a blind bore (39) in a valve-holding body (7), **in that** the longitudinal axis of the blind bore (39) coincides with the longitudinal axis of the valve member (11), **in that** the damper piston (37) is guided movably to and fro in the blind bore (39), and **in that** that end (35) of the valve member (11) which is remote from the combustion space bears against the end face of the damper piston (37).

2. Fuel injection valve according to Claim 1, **characterized in that** the guide of the piston (37) in the valve-holding body (7) is pairing-ground.

3. Fuel injection valve according to Claim 1 or 2, **characterized in that** the damper piston (37) is prestressed by means of a return spring (47) arranged in the blind bore (39).

4. Fuel injection valve according to one of the preceding claims, **characterized in that** the blind bore (39) is filled with hydraulic fluid, in particular oil.

5. Fuel injection valve according to one of the preceding claims, **characterized in that** the inner space of the blind bore (39) is connected to a relief space via a throttle (43, 49).

6. Fuel injection valve according to Claim 5, **characterized in that** the throttle is formed by a throttle bore (43) in the valve-holding body (7).

7. Fuel injection valve according to Claim 5, **characterized in that** the throttle is formed by ground-down surface portions (49) on the piston (37).

## Revendications

1. Injecteur de carburant pour des moteurs à combustion interne, comportant :
- un organe de soupape (11), mobile axialement vers l'extérieur dans un perçage (9) d'un corps de soupape (1) contre la force d'un ressort de fermeture (31) et muni à son extrémité côté chambre de combustion d'une tête de fermeture (13) qui dépasse du perçage, forme un corps de fermeture de soupape et présente sur son côté orienté vers le corps de soupape (1) une surface d'étanchéité (15) grâce à laquelle la tête de fermeture interagit avec une surface de siège de soupape (17) située sur le côté frontal - côté chambre de combustion - du corps de soupape (1),
- au moins une ouverture d'injection partant d'une chambre de pression (19) et située sur la tête de fermeture dont l'ouverture de sortie est recouverte par le corps de soupape (1) lorsque l'organe de soupape (11) est en position de fermeture et est libérée lorsque la course d'ouverture est dirigée vers l'extérieur, et
- une installation hydraulique d'amortissement de fermeture,
**caractérisé en ce que**
- l'installation d'amortissement de fermeture hydraulique (37, 39, 41, 43, 45, 47, 49) comprend un piston amortisseur (37) et un perçage borgne (39) dans un corps porte-soupape (7),
- l'axe longitudinal du perçage borgne (39) coïncide avec l'axe longitudinal de l'organe de soupape (11),
- le piston amortisseur (37) est guidé en va et vient dans le perçage borgne (39) et
- l'extrémité (35) - éloignée de la chambre de combustion - de l'organe de soupape (11) est appliquée au côté frontal du piston amortisseur (37).

2. Injecteur de carburant selon la revendication 1,
**caractérisé en ce que**
le guidage du piston (37) dans le corps porte-soupape (7) est poli par appariement.

3. Injecteur de carburant selon la revendication 1 ou 2,
**caractérisé en ce que**
le piston amortisseur (37) est précontraint par un ressort de rappel (47) placé dans le perçage borgne (39).

4. Injecteur de carburant selon l'une des revendications précédentes,
**caractérisé en ce que**
le perçage borgne (39) est rempli d'un fluide hydraulique, en particulier d'huile.

5. Injecteur de carburant selon l'une des revendications précédentes,
**caractérisé en ce que**
l'espace intérieur du perçage borgne (39) est en liaison avec une chambre de décharge par l'intermédiaire d'un étrangleur (43, 49).

6. Injecteur de carburant selon la revendication 5,
**caractérisé en ce que**
l'étrangleur est formé par un perçage d'étranglement (39) dans le corps porte-soupape (7).

7. Injecteur de carburant selon la revendication 5,
**caractérisé en ce que**
l'étrangleur est formé par des faces polies planes (49) situées sur le piston (37).
